# EUROPÄISCHE PATENTSCHRIFT

(11) **EP 3 201 387 B1**
(45) Veröffentlichungstag und Bekanntmachung des Hinweises auf die Patenterteilung: **29.01.2020**
(21) Anmeldenummer: 15770531.0
(22) Anmeldetag: 28.09.2015
(51) Int. Cl.: D06F 39/02

(54) **HAUSHALTSGERÄT MIT EINEM EINSPÜLSYSTEM**
HOUSEHOLD APPLIANCE WITH A FLUID INTRODUCTION SYSTEM
APPAREIL ÉLECTROMÉNAGER POURVU D'UN SYSTÈME D'INTRODUCTION DE FLUIDE

(30) Priorität: 02.10.2014 DE 102014220022
(43) Veröffentlichungstag der Anmeldung: 09.08.2017
(73) Patentinhaber: BSH Hausgeräte GmbH, 81739 München (DE)
(72) Erfinder: PRALLER, Michael, 14163 Berlin (DE); SABALAT, Andre, 10555 Berlin (DE); SCHLITZER, Alexander, 13503 Berlin (DE)
(86) Internationale Anmeldenummer: PCT/EP2015/072214
(87) Internationale Veröffentlichungsnummer: WO 2016/050672

(56) Entgegenhaltungen:
- WO-A1-2013/071963
- WO-A1-2014/102314
- WO-A2-2012/089456
- DE-A1- 2 312 884
- DE-A1- 3 403 622

## Beschreibung

Die vorliegende Erfindung betrifft ein Haushaltsgerät mit einer Einspülschale zum Aufnehmen einer flüssigen Substanz.

Die Offenlegungsschrift WO 2013/071963 A1 zeigt ein Dosiersystem umfassend einen Behälter zum Aufnehmen einer Waschpaste. Der Behälter weist einen Auslass auf. Es ist ein Lüfter vorgesehen, der einen Luftstrom in Richtung des Auslasses erzeugt.

Die Offenlegungsschrift DE 10 2011 100 433 A1 zeigt ein Fluidfördersystem.

Das Dokument DE 34 03 622 A1 zeigt eine automatisch gesteuerte Waschmaschine mit einer im oberen frontseitigen Maschinenraum als von vorn zugängliche Schublade ausgebildeten
Waschmitteleinspüleinrichtung.

Die Druckschrift DE 10 2011 076 102 A1 beschreibt eine Dosieranlage für eine Waschmaschine mit einem Thermostaten, mit der eine für das Waschen vorgesehene Waschsubstanz temperiert werden kann.

Allerdings kann sich die Viskosität einer Waschsubstanz mit der Temperatur verändern. Beispielsweise kann ein Flüssigwaschmittel, ein Weichspüler, ein Bleichmittel oder ein Desinfektionsmittel bei höherer Temperatur dickflüssiger werden, so dass eine Dosierung durch die Dosieranlage erschwert oder verhindert wird.

Es ist die der Erfindung zugrundeliegende Aufgabe, ein Haushaltsgerät anzugeben, bei dem die Viskosität einer flüssigen Substanz und Wirksamkeit aufrechterhalten wird.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät mit einer Einspülschale mit einem Innenbereich zum Aufnehmen einer flüssigen Substanz gelöst, das einen Luftkanal zum Kühlen der flüssigen Substanz in der Einspülschale und einen elektrischen Lüfter zum Erzeugen eines Luftstroms durch den Luftkanal umfasst. Die flüssige Substanz ist beispielsweise ein Flüssigwaschmittel oder ein Weichspüler.

Dadurch wird beispielsweise der technische Vorteil erreicht, dass ein Erwärmen der flüssigen Substanz verhindert wird und vorgesehene Dosierung von einem integrierten Dosiersystem beibehalten wird.

Unter einem Haushaltsgerät wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine, ein Gargerät, eine Dunstabzugshaube oder ein Kältegerät, wie z.B. ein Kühlschrank, ein Gefrierschrank oder eine Kühlgefrierkombination. Das kann aber auch ein Haushaltskleingerät sein, wie beispielsweise ein Warmwasserbereiter, ein Kaffeevollautomat, eine Küchenmaschine oder ein Staubsauger.

Der erzeugte Luftstrom durch den Luftkanal bewirkt also insbesondere, dass die im Innenbereich der Einspülschale aufgenommene flüssige Substanz insbesondere als ganzes gekühlt werden kann. Es ist also nicht nur eine Kühlung eines Teils der aufgenommenen flüssigen Substanz bewirkt, sondern insbesondere eine Kühlung der gesamten aufgenommenen flüssigen Substanz.

Das heißt, dass der Luftkanal insbesondere derart ausgebildet ist, dass bei einem Luftstrom durch den Luftkanal die gesamte im Innenbereich der Einspülschale aufgenommene flüssige Substanz gekühlt werden kann.

Dies ist insbesondere dann von Vorteil, wenn die flüssige Substanz einen relativ schlechten Wärmleitkoeffizienten aufweist. Denn dann würde eine Kühlung nur eines Teils der Substanz dazu führen, dass aufgrund des schlechten Wärmeleitkoeffizienten auch nur dieser eine Teil der Substanz gekühlt wird. Erfindungsgemäß wird aber die gesamte flüssige Substanz gekühlt, so dass auch bei einem relativ schlechten Wärmeleitkoeffizienten die flüssige Substanz effizient und effektiv gekühlt werden kann.

In einer vorteilhaften Ausführungsform des Haushaltsgerätes ist der Lüfter ein Axiallüfter, bei dem eine Drehachse eines Axiallaufrads parallel zum Luftstrom angeordnet ist. Dadurch wird beispielsweise der technische Vorteil erreicht, dass der Luftstrom mit einer hohen Effizienz erzeugt wird.

In einer weiteren vorteilhaften Ausführungsform des Haushaltsgerätes ist der Lüfter außerhalb der Einspülschale angeordnet. Dadurch wird beispielsweise der technische Vorteil erreicht, dass der Lüfter fest in das Haushaltsgerät integriert werden kann.

In einer weiteren vorteilhaften Ausführungsform des Haushaltsgerätes ist der Lüfter an einer Rückseite der Einspülschale angeordnet. Dadurch wird beispielsweise der technische Vorteil erreicht, dass der Luftstrom unmittelbar an der Rückseite der Einspülschale erzeugt wird.

In einer weiteren vorteilhaften Ausführungsform des Haushaltsgerätes ist der Lüfter in der Einspülschale integriert. Dadurch wird beispielsweise der technische Vorteil erreicht, dass der Lüfter zusammen mit der Einspülschale eingesetzt werden kann.

In einer weiteren vorteilhaften Ausführungsform des Haushaltsgerätes ist der Luftkanal an einer Bodenfläche der Einspülschale angeordnet. Dadurch wird beispielsweise der technische Vorteil erreicht, dass die flüssige Substanz in der Einspülschale effizient gekühlt werden kann.

In einer weiteren vorteilhaften Ausführungsform des Haushaltsgerätes ist der Luftkanal an einer Seitenfläche der Einspülschale angeordnet. Dadurch wird beispielsweise der technische Vorteil erreicht, dass eine Wärmeübertragung durch einen Trocknungstunnel verhindert werden kann.

In einer Ausführungsform ist vorgesehen, dass der Luftkanal derart ausgebildet ist, dass bei einem Luftstrom durch den Luftkanal die gesamte Seitenfläche respektive die gesamte Bodenfläche gekühlt werden kann. Dadurch wird beispielsweise der technische Vorteil erreicht, dass die Wärme der flüssigen Substanz über die gesamte Bodenfläche respektive Seitenfläche der Einspülschale abgeführt werden kann.

In einer weiteren vorteilhaften Ausführungsform des Haushaltsgerätes verläuft der Luftkanal in einer Einschubrichtung der Einspülschale. Dadurch wird beispielsweise der technische Vorteil erreicht, dass die Wärme der flüssigen Substanz über die gesamte Länge der Einspülschale abgeführt werden kann.

Der Luftkanal verläuft nach einer Ausführungsform bezogen auf die Einschubrichtung von einem ersten Ende der Einspülschale bis zu einem dem ersten Ende gegenüberliegenden zweiten Ende der Einspülschale. Dadurch wird beispielsweise der technische Vorteil erreicht, dass die Wärme der flüssigen Substanz über die gesamte Länge der Einspülschale effizient abgeführt werden kann.

In einer weiteren vorteilhaften Ausführungsform des Haushaltsgerätes umfasst der Luftkanal Rippen zum Abstützen der Einspülschale. Dadurch wird beispielsweise der technische Vorteil erreicht, dass die Stabilität der Einspülschale verbessert wird.

In einer weiteren vorteilhaften Ausführungsform des Haushaltsgerätes ist der Luftkanal in der Einspülschale integriert. Dadurch wird beispielsweise der technische Vorteil erreicht, dass Wärme der flüssigen Substanz effizient abgeführt werden kann.

In einer weiteren vorteilhaften Ausführungsform des Haushaltsgerätes verläuft der Luftkanal durch den Innenbereich der Einspülschale. Dadurch wird beispielsweise der technische Vorteil erreicht, dass die flüssige Substanz in der Einspülschale effizient gekühlt wird.

In einer weiteren vorteilhaften Ausführungsform des Haushaltsgerätes sind die Lüfterschaufeln des Lüfters konisch geformt. Dadurch wird beispielsweise der technische Vorteil erreicht, dass ein Luftdurchsatz erhöht wird.

In einer weiteren vorteilhaften Ausführungsform des Haushaltsgerätes umfasst die Einspülschale eine Temperaturerfassungseinrichtung zum Erfassen einer Temperatur der flüssigen Substanz. Dadurch wird beispielsweise der technische Vorteil erreicht, dass die flüssige Substanz in der Einspülschale bei Überschreiten einer vorgegebenen Temperatur gekühlt werden kann.

Nach einer Ausführungsform ist eine Steuerungseinrichtung zum Steuern einer Drehzahl des Lüfters. Die Steuerungseinrichtung ist insbesondere ausgebildet, die Drehzahl des Lüfters in Abhängigkeit von der erfassten Temperatur der flüssigen Substanz zu steuern. Vorzugsweise ist die Steuerungseinrichtung ausgebildet, den Lüfter zu starten oder eine Drehzahl des Lüfters zu erhöhen, wenn die erfasste Temperatur größer oder größer gleich einem vorbestimmten Temperaturschwellwert ist. Durch die temperaturabhängige Steuerung wird insbesondere der technische Vorteil bewirkt, dass effizient sichergestellt werden kann, dass eine Viskosität der flüssigen Substanz aufrechterhalten werden kann. Insbesondere wird dadurch der technische Vorteil bewirkt, dass dadurch eine Wirksamkeit der flüssigen Substanz aufrecht erhalten werden kann. Durch die temperaturabhängige Steuerung wird insbesondere der technische Vorteil bewirkt, dass effizient verhindert werden kann, dass die flüssige Substanz eine Temperatur aufweist, die zu einem zumindest teilweise, insbesondere vollständigen, unwirksam Werden der Substanz führt und/oder die zu einer derart hohen Viskosität führt, dass eine Dosierung der Substanz erschwert oder verhindert ist.

Die flüssige Substanz ist also insbesondere eine Substanz, die bei zunehmender Temperatur viskoser wird. Das heißt, dass die Substanz nach einer Ausführungsform eine temperaturabhängige Viskosität derart aufweist, dass die Viskosität mit zunehmender Temperatur zunimmt. Die Viskosität ist also proportional zur Temperatur.

In einer Ausführungsform ist eine Einspüleinrichtung zum Einspülen eines Fluids, insbesondere einer Flüssigkeit, zum Beispiel Wasser, in die Einspülschale vorgesehen. Dadurch wird insbesondere der technische Vorteil bewirkt, dass die aufgenommene Substanz effizient aus der Einspülschale gespült werden kann. Die aufgenommene Substanz kann also aktiv aus der Einspülschale gespült werden. Das heißt, dass die aufgenommene Substanz unabhängig von der Schwerkraft dosiert werden kann.

In einer weiteren vorteilhaften Ausführungsform des Haushaltsgerätes ist das Haushaltsgerät ausgebildet, die Drehzahl des Lüfters zu steuern. Dadurch wird beispielsweise der technische Vorteil erreicht, dass die flüssige Substanz in der Einspülschale je nach Bedarf flexibel gekühlt werden kann.

In einer weiteren vorteilhaften Ausführungsform des Haushaltsgerätes ist das Haushaltsgerät ausgebildet, den Luftstrom zum Kühlen der Einspülschale kontinuierlich zu erzeugen. Dadurch wird beispielsweise der technische Vorteil erreicht, dass die flüssige Substanz in der Einspülschale effizient gekühlt werden kann.

Ausführungsbeispiele der Erfindung sind in den Zeichnungen dargestellt und werden im Folgenden näher beschrieben.

Es zeigen:
- Fig. 1: eine schematische Ansicht eines Haushaltsgerätes; und
- Fig. 2: eine Ansicht einer Einspülschale.

Fig. 1 zeigt eine schematische Ansicht eines Waschtrockners stellvertretend für ein allgemeines Haushaltsgerät 100. Das Haushaltgerät 100 umfasst eine Gerätetür 113 zum Beladen des Haushaltgerätes 100 mit Wäsche. Die Wäsche wird im Inneren des Haushaltsgerätes 100 gewaschen und anschließend getrocknet. Das Haushaltsgerät 100 umfasst eine herausziehbare Einspülschale 103, in die unterschiedliche flüssige Substanzen eingegeben werden, die während dem Wasch- oder Trocknungsprozess mittels eines Wasserstroms zu der Wäsche zugeführt werden. Die Einspülschale 103 ist beispielsweise ein herausziehbares schubladenartiges Kunststoffteil mit einer Einspülwanne.

Erhöht sich die Temperatur im Haushaltsgerät 100 kann sich die Wärme auf die Einspülschale 103 übertragen und sich die Viskosität der flüssigen Substanz in der Einspülschale 103 verändern, so dass diese nicht mehr durch eine Dosiereinrichtung exakt dosiert werden kann. Beispielsweise können ein Flüssigwaschmittel und/oder ein Weichspüler bei einer höheren Temperatur dickflüssiger werden, so dass eine Dosierung bei diesen Temperaturen erschwert oder verhindert wird.

Fig. 2 zeigt eine Ansicht einer Einspülschale 103. Die Einspülschale 103 umfasst einen Innenbereich 101 zum Aufnehmen der flüssigen Substanz. Zusätzlich umfasst die Einspülschale 103 einen Luftkanal 105 zum Kühlen der Einspülschale 103 mit der flüssigen Substanz. An der Rückseite der Einspülschale 103 ist ein elektrischer Lüfter 107 zum Erzeugen eines Luftstroms 109 durch den Luftkanal 105 angeordnet. Hierdurch kann ein luftgekühltes Kühlsystem für den Einsatz im Haushaltsgerät 100 realisiert werden, durch das die flüssige Substanz auf einer niedrigen Temperatur gehalten wird. Durch die gleichbleibende Viskosität der flüssigen Substanz kann eine gleichbleibende Dosierqualität aufrechterhalten werden.

Der Lüfter 107 für die Luftzufuhr ist beispielsweise ein Axiallüfter, bei dem eine Drehachse eines Axiallaufrads 111 parallel zum Luftstrom 109 angeordnet ist. Der Lüfter 107 kann außerhalb der Einspülschale 103 im hinteren Bereich der Einspülschale 103 angebracht sein. Der Luftkanal 105 verläuft unterhalb einer Bodenfläche 115 und/ oder an einer Seitenfläche 117 der Einspülschale 103. Dadurch können schwerpunktartig die Flächen unterhalb und rechts zum Trocknungstunnel durch einen kontinuierlichen Luftstrom gekühlt werden. Der Luftkanal 105 verläuft in einer Einschubrichtung der Einspülschale 103 in das Haushaltsgerät 100.

Alternativ kann der Lüfter 107 in einer Einspülwanne integriert sein, so dass die Einspülschale 103 kontinuierlich mit einem Luftstrom gekühlt werden kann. Der Lüfter 107 kann dazu mit einer konstanten oder variablen Drehzahl gesteuert werden. Die Einspülschale 103 kann eine Temperaturerfassungseinrichtung zum Erfassen einer Temperatur der flüssigen Substanz umfassen, so dass der Lüfter 107 nur dann betrieben wird, wenn die Temperatur der flüssigen Substanz einen vorgegebenen Wert übersteigt. Zusätzlich kann ein automatisches Dosiersystem in die Einspülschale 103 integriert sein, dass die gekühlte flüssige Substanz mit einer hohen Dosierqualität ausgibt.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Haushaltsgerät
- 101: Innenbereich
- 103: Einspülschale
- 105: Luftkanal
- 107: Lüfter
- 109: Luftstrom
- 111: Axiallaufrad
- 113: Gerätetür
- 115: Bodenfläche
- 117: Seitenfläche

## Patentansprüche

1. Haushaltsgerät (100) mit einer Einspülschale (103) mit einem Innenbereich (101) zum Aufnehmen einer flüssigen Substanz **dadurch gekennzeichnet, dass** das Haushaltsgerät (100) einen Luftkanal (105) zum Kühlen der flüssigen Substanz in der Einspülschale (103) und einen elektrischen Lüfter (107) zum Erzeugen eines Luftstroms (109) durch den Luftkanal (105) umfasst.

2. Haushaltsgerät (100) nach Anspruch 1, **dadurch gekennzeichnet, dass** der Lüfter (107) ein Axiallüfter ist, bei dem eine Drehachse eines Axiallaufrads (111) parallel zum Luftstrom (109) angeordnet ist.

3. Haushaltsgerät (100) nach einem der vorangehenden Ansprüche, **dadurch gekennzeichnet, dass** der Lüfter (107) außerhalb der Einspülschale (103) angeordnet ist.

4. Haushaltsgerät (100) nach Anspruch 3, **dadurch gekennzeichnet, dass** der Lüfter (107) an einer Rückseite (111) der Einspülschale (103) angeordnet ist.

5. Haushaltsgerät (100) nach einem der vorangehenden Ansprüche, **dadurch gekennzeichnet, dass** der Lüfter (107) in der Einspülschale (103) integriert ist.

6. Haushaltsgerät (100) nach einem der vorangehenden Ansprüche, **dadurch gekennzeichnet, dass** der Luftkanal (105) an einer Bodenfläche (115) der Einspülschale (103) angeordnet ist.

7. Haushaltsgerät (100) nach einem der vorangehenden Ansprüche, **dadurch gekennzeichnet, dass** der Luftkanal (105) an einer Seitenfläche (117) der Einspülschale (103) angeordnet ist.

8. Haushaltsgerät (100) nach einem der vorangehenden Ansprüche, **dadurch gekennzeichnet, dass** der Luftkanal (105) in einer Einschubrichtung der Einspülschale (103) verläuft.

9. Haushaltsgerät (100) nach einem der vorangehenden Ansprüche, **dadurch gekennzeichnet, dass** der Luftkanal (105) Rippen zum Abstützen der Einspülschale (103) umfasst.

10. Haushaltsgerät (100) nach einem der vorangehenden Ansprüche, **dadurch gekennzeichnet, dass** der Luftkanal (105) in der Einspülschale (103) integriert ist

11. Haushaltsgerät (100) nach einem der vorangehenden Ansprüche, **dadurch gekennzeichnet, dass** der Luftkanal (105) durch den Innenbereich (101) der Einspülschale (103) verläuft.

12. Haushaltsgerät (100) nach einem der vorangehenden Ansprüche, **dadurch gekennzeichnet, dass** die Lüfterschaufeln des Lüfters (103) konisch geformt sind.

13. Haushaltsgerät (100) nach einem der vorangehenden Ansprüche, **dadurch gekennzeichnet, dass** die Einspülschale (103) eine Temperaturerfassungseinrichtung zum Erfassen einer Temperatur der flüssigen Substanz umfasst.

14. Haushaltsgerät (100) nach einem der vorangehenden Ansprüche, **dadurch gekennzeichnet, dass** das Haushaltsgerät (100) ausgebildet ist, die Drehzahl des Lüfters (107) zu steuern.

15. Haushaltsgerät (100) nach einem der vorangehenden Ansprüche, **dadurch gekennzeichnet, dass** das Haushaltsgerät (100) ausgebildet ist, den Luftstrom (109) zum Kühlen der Einspülschale (103) kontinuierlich zu erzeugen.

## Claims

1. Household appliance (100) with a detergent dispenser tray (103) with an inner region (101) for receiving a liquid substance **characterised in that** the household appliance (100) comprises an air duct (105) for cooling the liquid substance in the detergent dispenser tray (103) and an electric fan (107) for generating an air flow (109) through the air duct (105).

2. Household appliance (100) according to claim 1, **characterised in that** the fan (107) is an axial fan, in which an axis of rotation of an axial running wheel (111) is arranged parallel to the air flow (109).

3. Household appliance (100) according to one of the preceding claims, **characterised in that** the fan (107) is arranged outside the detergent dispenser tray (103).

4. Household appliance (100) according to claim 3, **characterised in that** the fan (107) is arranged on a rear side (111) of the detergent dispenser tray (103).

5. Household appliance (100) according to one of the preceding claims, **characterised in that** the fan (107) is integrated into the detergent dispenser tray (103).

6. Household appliance (100) according to one of the preceding claims, **characterised in that** the air duct (105) is arranged on a base surface (115) of the detergent dispenser tray (103).

7. Household appliance (100) according to one of the preceding claims, **characterised in that** the air duct (105) is arranged on a side surface (117) of the detergent dispenser tray (103).

8. Household appliance (100) according to one of the preceding claims, **characterised in that** the air duct (105) extends in an insertion direction of the detergent dispenser tray (103).

9. Household appliance (100) according to one of the preceding claims, **characterised in that** the air duct (105) comprises ribs for supporting the detergent dispenser tray (103).

10. Household appliance (100) according to one of the preceding claims, **characterised in that** the air duct (105) is integrated into the detergent dispenser tray (103).

11. Household appliance (100) according to one of the preceding claims, **characterised in that** the air duct (105) extends through the inner region (101) of the detergent dispenser tray (103).

12. Household appliance (100) according to one of the preceding claims, **characterised in that** the fan blades of the fan (103) are conically shaped.

13. Household appliance (100) according to one of the preceding claims, **characterised in that** the detergent dispenser tray (103) comprises a temperature measuring device for capturing a temperature of the liquid substance.

14. Household appliance (100) according to one of the preceding claims, **characterised in that** the household appliance (100) is configured to control the speed of the fan (107).

15. Household appliance (100) according to one of the preceding claims, **characterised in that** the household appliance (100) is configured to continually generate the airflow (109) for cooling the detergent dispenser tray (103).

## Revendications

1. Appareil ménager (100) comprenant un plateau distributeur (103) doté d'une zone intérieure (101) destinée à loger une substance liquide, **caractérisé en ce que** l'appareil ménager (100) comprend un canal d'air (105) destiné à refroidir la substance liquide dans le plateau distributeur (103) et un ventilateur électrique (107) destiné à générer un courant d'air (109) à travers le canal d'air (105).

2. Appareil ménager (100) selon la revendication 1, **caractérisé en ce que** le ventilateur (107) est un ventilateur axial dans lequel un axe de rotation d'une roue axiale (111) est disposé parallèlement au courant d'air (109).

3. Appareil ménager (100) selon l'une quelconque des revendications précédentes, **caractérisé en ce que** le ventilateur (107) est disposé en dehors du plateau distributeur (103).

4. Appareil ménager (100) selon la revendication 3, **caractérisé en ce que** le ventilateur (107) est disposé sur un côté arrière (111) du plateau distributeur (103).

5. Appareil ménager (100) selon l'une quelconque des revendications précédentes, **caractérisé en ce que** le ventilateur (107) est intégré dans le plateau distributeur (103).

6. Appareil ménager (100) selon l'une quelconque des revendications précédentes, **caractérisé en ce que** le canal d'air (105) est disposé sur une surface de fond (115) du plateau distributeur (103).

7. Appareil ménager (100) selon l'une quelconque des revendications précédentes, **caractérisé en ce que** le canal d'air (105) est disposé sur une surface latérale (117) du plateau distributeur (103).

8. Appareil ménager (100) selon l'une quelconque des revendications précédentes, **caractérisé en ce que** le canal d'air (105) s'étend dans une direction d'insertion du plateau distributeur (103).

9. Appareil ménager (100) selon l'une quelconque des revendications précédentes, **caractérisé en ce que** le canal d'air (105) présente des nervures destinées à soutenir le plateau distributeur (103).

10. Appareil ménager (100) selon l'une quelconque des revendications précédentes, **caractérisé en ce que** le canal d'air (105) est intégré dans le plateau distributeur (103).

11. Appareil ménager (100) selon l'une quelconque des revendications précédentes, **caractérisé en ce que** le canal d'air (105) s'étend à travers la zone intérieure (101) du plateau distributeur (103).

12. Appareil ménager (100) selon l'une quelconque des revendications précédentes, **caractérisé en ce que** les aubes du ventilateur (103) sont formées de manière conique.

13. Appareil ménager (100) selon l'une quelconque des revendications précédentes, **caractérisé en ce que** le plateau distributeur (103) comprend un dispositif de détection de température destiné à détecter une température de la substance liquide.

14. Appareil ménager (100) selon l'une quelconque des revendications précédentes, **caractérisé en ce que** l'appareil ménager (100) est réalisé pour commander la vitesse de rotation du ventilateur (107).

15. Appareil ménager (100) selon l'une quelconque des revendications précédentes, **caractérisé en ce que** l'appareil ménager (100) est réalisé pour générer en continu le courant d'air (109) destiné à refroidir le plateau distributeur (103).
